# EUROPÄISCHE PATENTSCHRIFT

(11) **EP 0 627 547 B1**
(45) Veröffentlichungstag und Bekanntmachung des Hinweises auf die Patenterteilung: **06.08.1997**
(21) Anmeldenummer: 94108022.8
(22) Anmeldetag: 25.05.1994
(51) Int. Cl.: F01L 3/08, F02F 1/38

(54) **Zylinderkopf für eine ventilgesteuerte Brennkraftmaschine**
Cylinder head for an internal combustion engine with controlled valve motion
Culasse pour un moteur à combustion interne avec soupapes commandées

(30) Priorität: 03.06.1993 DE 4318462
(43) Veröffentlichungstag der Anmeldung: 07.12.1994
(73) Patentinhaber: ADAM OPEL AG, 65423 Rüsselsheim (DE); General Motors Espana, S.A., Figueruelas (Zaragoza) (ES)
(72) Erfinder: Grebe, Uwe Dieter, Dipl.-Ing., D-65468 Trebur (DE)
(74) Vertreter: Bergerin, Ralf, Dipl.-Ing.

(56) Entgegenhaltungen:
- EP-A- 0 629 772
- FR-A- 745 862
- FR-E- 70 548
- GB-A- 406 815
- GB-A- 436 559

## Beschreibung

Die Erfindung betrifft einen Zylinderkopf für eine ventilgesteuerte Brennkraftmaschine nach dem Oberbegriff des Patentanspruches 1.

Ein derartiger Zylinderkopf ist mit FR 745 862 beschrieben. Bei diesem bekannten Zylinderkopf ist der Einsatz von oben her in den Rumpf des Zylinderkopfes eingesetzt und mit einem Deckel gegen eine umlaufende Stufe nahe des Brennraumes verspannt. Die Ventilfeder muß somit über den Deckel aufgesetzt werden. Das Aufsetzen und Verspannen eines Deckels im Bereich des Ventiltriebes erfordert erheblichen Bauraum und erschwert die Montage des Zylinderkopfes.

Mit EP 0 629 772 (Stand der Technik gemäß Art. 54(3) EPÜ) wurde bereits vorgeschlagen, einen Zylinderkopf mit einem durch einen Einsatz gebildeten Gaswechselkanal zu versehen, wobei der drehbar gelagerte Einsatz von unten, also vom Verbrennungsraum her, gegen eine umlaufende Stufe der aufnehmenden Bohrung im Rumpf des Zylinderkopfes anliegt. Dadurch kann die Montage des Einsatzes von der dem Ventiltrieb abgelegenen Seite erfolgen. Die Raumverhältnisse im Bereich des Ventiltriebes werden nicht beeinträchtigt. Die Montage des Einsatzes wird vereinfacht. Die Montage der Ventile mit ihren Federn und die des Ventiltriebes wird durch diesen Einsatz nicht vorteilhaft verändert.

Mit DE-OS 33 27 948 ist ein weiterer Zylinderkopf mit einem kanalbildenden Einsatz beschrieben. Bei diesem bekannten Zylinderkopf wird eine keilförmige Verdichtungskammer dadurch gebildet, daß die Ventilteller einen wesentlichen Teil der Seitenflächen dieser Verdichtungskammer bilden. Da dadurch die Ventile nicht mehr von der Verdichtungskammer her eingesetzt werden können, ist im Zylinderkopf zumindest eine Öffnung vorgesehen, die von außen durch die Seitenwand der Verdichtungskammer führt. In die Öffnung ist von außen her ein Gehäuse abgedichtet eingesetzt, in dem ein steuerbares Ventil geführt ist und in dem der Ein- bzw. Auslaßkanal eingearbeitet ist.

Bei einem solchen Zylinderkopf ergeben sich erhebliche Probleme bei der Führung von Kühlmittelkanälen, da diese die Dichtungsfläche zwischen Zylinderkopf und eingesetztem Gehäuse durchbrechen. Da das Gehäuse von außen her in den Zylinderkopf eingesetzt werden muß, bedarf es auch besonderer Vorkehrungen für die Steuerung des im Gehäuse eingesetzten Ventils, da die Ventilsteuerung zwangsläufig noch oberhalb des Ventilschaftes angeordnet werden muß. Ein Motor mit einem solchen Zylinderkopf ist daher kompliziert im Aufbau und teuer in der Fertigung. Funktionelle Vorteile, die über die angestrebte Keilform des Brennraumes hinausgehen, können damit nicht erzielt werden.

Aufgabe der vorliegenden Erfindung ist es, einen Zylinderkopf für eine ventilgesteuerte Brennkraftmaschine zu schaffen, bei dem zumindest die Mündungsbereiche der Gaswechselkanäle außerhalb des Zylinderkopfes herstellbar und in den Zylinderkopf einsetzbar sind, der Rumpf des Zylinderkopfes aber eine Einheit bleiben kann, so daß die Kühlmittelkanäle sowie die Ölkanäle in üblicher Weise innerhalb eines Blockes verlaufen. Darüber hinaus setzt sich die Erfindung die Aufgabe, einen solchen Zylinderkopf einfacher und billiger herstellbar zu gestalten.

Erfindungsgemäß wird diese Aufgabe durch die kennzeichnenden Merkmale des Patentanspruches 1 gelöst.

Ein solcher Einsatz bildet oberhalb des in ihm verlaufenden mündungsnahen Bereichs des Gaswechselkanals eine Ventilführung und trägt mit seiner oberen Stirnseite die Ventilfedern, wobei sich der Einsatz an einer umlaufenden Stufe der Bohrung im Rumpf des Zylinderkopfes abstützt.

Die Erfindung ermöglicht es somit, den Einsatz und damit den genau bearbeiteten Mündungsbereich des Gaswechselkanals zusammen mit dem zugehörigen Gaswechselventil und dessen Ventilfedern einschließlich der Ventilschaftführung und Ventilschaftabdichtung außerhalb des Zylinderkopfes zu einem Ventilmodul vorzumontieren. Dieser Ventilmodul kann in einer spezialisierten Fertigung vorbereitet werden, um dann bei der Montage des Zylinderkopfes mit dem Rumpf des Zylinderkopfes mit hoher Effektivität montiert werden zu können.

Zwischen den Dichtflächen des Tellers des Gaswechselventils sowie dem Einsatz kann ein an sich bekannter Ventilsitzring angeordnet und im Rumpf des Zylinderkopfes gehalten sein.

Durch die Anordnung eines an sich bekannten Ventilsitzringes, der bei einem vormontierten Ventilmodul zwischen Ventil und Einsatz im Modul mit einbezogen ist, kann auch bei schwierigem Motorbetrieb ein standfestes Dichtverhalten der Ventile erreicht werden. Durch Auswahl geeigneter Werkstoffe für den Einsatz kann jedoch auch auf einen besonderen Ventilsitzring verzichtet werden.

Nach einer weiteren Ausführungsform der Erfindung sind die mündungsnahen Bereiche mehrerer in einer Reihe befindlicher Gaswechselkanäle in einem gemeinsamen Einsatz angeordnet. In einem solchen Fall können auch die diese Gaswechselkanäle steuernden Gaswechselventile in dem Einsatz geführt sein. Ein solcher Einsatz kann auch mit den Gaswechselventilen als Modul vormontiert sein, wobei dann die Mittelachsen der Ventile unabhängig von der Mittelachse des Einsatzes angeordnet sein können.

Bei einem solchen Zylinderkopf können z. B. bei Anordnung von zwei Einlaßventilen pro Zylinder beide Einlaßventile von einem Einsatz umgeben sein. Diese beiden Einlaßventile können parallel zueinander angeordnet sein, sie können aber auch einen Winkel miteinander einschließen. Es ist auch möglich, bei einer solchen Ausführungsart der Erfindung den Einsatz mit den in ihm verlaufenden mündungsnahen Bereichen mehrerer Gaswechselkanäle und den dazugehörigen Gaswechselventilen einschließlich der zugehörigen Ventilfedern als Modul außerhalb des Zylinderkopfes vorzumontieren und dann als Ganzes in den Rumpf des Zylinderkopfes einzusetzen.

Ein Ausführungsbeispiel der Erfindung ist nachstehend anhand einer Zeichnung näher beschrieben.

Die Zeichnung zeigt einen erfindungsgemäßen Zylinderkopf im Schnitt. Der Rumpf 1 des Zylinderkopfes ist im Bereich zweier Gaswechselkanäle 2 und 3 geschnitten. Der Gaswechselkanal 2 ist in üblicher Weise über die gesamte Länge vom Rumpf 1 gebildet, also mit den üblichen gußtechnischen Toleranzen behaftet. Der Gaswechselkanal 3 dagegen ist nur in seinem oberen gerade verlaufenden Bereich 4 vom Gußteil des Rumpfes 1 gebildet, während der untere mündungsnahe Bereich 5 in einem Einsatz 6 verläuft, welcher als zylindrisches Teil in einer zylindrischen im Rumpf 1 des Zylinderkopfes vorgesehenen, koaxial zur Längsachse eines den Gaswechselkanal 3 steuernden Gaswechselventils 7 verlaufenden Bohrung angeordnet ist. Dabei tritt der Gaswechselkanal 3 seitlich in den Einsatz 6 ein und an der zum Brennraum 8 der Brennkraftmaschine gerichteten Stirnseite 9 des Einsatzes 6 wieder aus. Durch den Einsatz 6 ist eine Ventilschaftführung 12 gebildet, an dem eine nicht dargestellte Ventilschaftabdichtung montiert werden kann, die eine Abdichtung gegenüber dem Ölraum 15 bildet.

Der Einsatz 6 ragt mit seiner oberen Stirnseite 18 bis zum Ölraum 15 des Zylinderkopfes, während sich eine obere Kante 13 an einer Stufe 19 der Bohrung zur Aufnahme des Einsatzes 6 abstützt. Damit kann sich die Ventilfeder 20 unmittelbar auf dem Einsatz 6 abstützen und der Einsatz 6 kann zusammen mit dem Gaswechselventil 7, der Ventilfeder 20, dem Federteller 21 mit den Federtellerkeilen 22 sowie einer nicht dargestellten Ventilschaftabdichtung vormontiert in die Bohrung im Rumpf 1 des Zylinderkopfes eingepreßt werden. Es ist so möglich, zusammen mit dem mündungsnahen Bereich 5 eines Gaswechselkanals 3 einen vormontierten Ventilmodul bereitzustellen, welcher den Fertigungsaufwand bei der Montage des Zylinderkopfes gegenüber den vorher beschriebenen Ausführungen weiter reduziert. Bei einem solchen Ventilmodul kann selbstverständlich auch ein separater Ventilsitzring vorgesehen sein, der dann bei der Vormontage zwischen Gaswechselventil 7 und Einsatz 6 eingelegt wird. Der Ventilsitz kann jedoch auch vom Einsatz 6 gebildet sein.

Ein Einsatz 6 nach der Erfindung wird insbesondere bei Einlaßkanälen angewendet werden; er ist aber ebenso bei Auslaßkanälen anwendbar, so daß ein Zylinderkopf nach der Erfindung sowohl mit jeweils einem Einsatz 6 an einem oder an mehreren Einlaßkanälen, an einem oder an mehreren Auslaßkanälen oder sowohl an Einlaß- als auch an Auslaßkanälen ausführbar ist.

Für die Erfindung sind eine Vielzahl weiterer Ausführungsbeispiele denkbar, indem z. B. zwei mündungsnahe Bereiche von getrennten Einlaßkanälen eines Zylinders in einem prismatisch gestalteten Einsatz angeordnet sind, in dem dann auch noch die dazugehörigen beiden Gaswechselventile mit ihren Ventilfedern vormontiert sein können.

Weitere Varianten ergeben sich dadurch, daß der Einsatz kegelförmig ausgeführt ist. Damit kann die Menge des gegenüber dem Rumpfmaterial wertvolleren Materials für den Einsatz reduziert werden.

Die Erfindung schafft die Voraussetzungen, einen Zylinderkopf mit relativ einfachen Mitteln so zu fertigen, daß der Ladungswechselwirkungsgrad als Faktor des Gesamtwirkungsgrades einer Brennkraftmaschine durch hohe strömungstechnische Güte der Ladungswechselkanäle auch im schwierigen Übergang zwischen gerade verlaufendem Kanalabschnitt und Ventilsitz einen guten Wert erreicht. Dabei können für die Fertigung des gesamten Kanalverlaufs Urformverfahren eingesetzt werden, d. h. die Fertigung kann mit geringen Kosten erfolgen, da keine manuelle mechanische Nacharbeit im Kanalverlauf erforderlich ist. Der Einsatz 6 kann als Sinterteil hergestellt werden, wobei in an sich bekannter Weise ein Gradientenwerkstoff Verwendung finden kann, mit dem im Bereich des Ventilsitzes hohe Härte und im Bereich der Ventilführung gute Lagereigenschaften realisiert werden können.

## Patentansprüche

1. Zylinderkopf für eine ventilgesteuerte Brennkraftmaschine, bei dem zumindest einer der Gaswechselkanäle (3) im mündungsnahen Bereich durch einen im Zylinderkopf befindlichen sich mit seiner Längsachse in einer Ebene parallel oder deckungsgleich mit der Längsachse des bzw. der Gaswechselventile (7) erstreckenden in einer entsprechenden Bohrung des Rumpfes (1) des Zylinderkopfes befindlichen Einsatz (6) gebildet ist und der mündungsnahe Bereich (5) dieses Gaswechselkanals (3) seitlich in den Einsatz (6) eintritt und an dessen zum Brennraum (8) hin gerichteten Stirnseite (9) austritt, wobei zentrisch zu dieser Austrittsöffnung der Teller des Gaswechselventils (7) angeordnet ist, der Einsatz (6) oberhalb des in ihm verlaufenden mündungsnahen Bereiches (5) des Gaswechselkanals (3) eine Ventilführung (12) bildet und sich an einer umlaufenden Stufe (19) der Bohrung im Rumpf (1) des Zylinderkopfes abstützt, **dadurch gekennzeichnet,** daß der Einsatz (6) mit seiner oberen Stirnseite (18) unmittelbar die Ventilfeder (20) trägt.

2. Zylinderkopf nach Anspruch 1, **dadurch gekennzeichnet,** daß in einem Einsatz mehrere mündungsnahe Bereiche von in einer Reihe angeordneten Gaswechselkanälen verlaufen.

## Claims

1. Cylinder head for a valve-controlled internal combustion engine, in which at least one of the gas exchange channels (3) in the region near the opening is formed by an insert (6) which is located in the cylinder head and extends with its longitudinal axis in a plane parallel to or in register with the longitudinal axis of the gas exchange valve or valves (7) and which is located in a corresponding bore of the body (1) of the cylinder head, and the region (5) of this gas exchange channel (3) near the opening enters the insert (6) laterally and emerges at its end face (9) directed towards the combustion chamber (8), wherein the head of the gas exchange valve (7) is arranged centrally to this outlet opening, the insert (6) above the region (5) of the gas exchange channel (3) extending in it and near the opening forms a valve guide (12) and is supported on a peripheral step (19) of the bore in the body (1) of the cylinder head, characterised in that the insert (6) with its upper end face (18) directly carries the valve spring (20).

2. Cylinder head according to claim 1, characterised in that in an insert extend several regions of gas exchange channels arranged in a row, which regions are near the opening.

## Revendications

1. Culasse pour un moteur à combustion interne à commande par soupapes dans laquelle au moins un des conduits (3) d'échange gazeux, dans la zone proche de son embouchure, est formé d'un insert (6) logé dans un alésage adapté dans la partie inférieure de la culasse, dont l'axe longitudinal est situé dans un plan parallèle ou confondu avec l'axe longitudinal de la ou des soupapes (7), et la zone (5) proche de l'embouchure du conduit (3) entre latéralement dans l'insert (6) d'échange gazeux et débouche dans la face frontale (9) de celui-ci tournée vers la chambre de combustion (8), le plateau de la soupape (7) étant disposé de manière centrée par rapport à cette ouverture de sortie, l'insert (6) formant au-dessus de la zone (5) du conduit d'échanges gazeux proche de l'embouchure située à l'intérieur dudit insert, un guide (12) de soupape et prenant appui sur un gradin (19) circulaire de l'alésage dans la partie inférieure (1) de la culasse, caractérisée par le fait que l'insert (6) porte directement le ressort (20) de soupape avec sa face frontale (18) supérieure.

2. Culasse selon la revendication 1, caractérisée par le fait que plusieurs zones proches de l'embouchure de conduits d'échanges gazeux disposés en une ligne sont disposées dans un insert.
